# EUROPÄISCHE PATENTSCHRIFT

(11) **EP 2 866 306 B1**
(45) Veröffentlichungstag und Bekanntmachung des Hinweises auf die Patenterteilung: **29.07.2020**
(21) Anmeldenummer: 13189848.8
(22) Anmeldetag: 23.10.2013
(51) Int. Cl.: H01R 13/187, H01R 43/16

(54) **Kontaktbuchse für eine elektrische Steckverbindung**
Contact socket for an electric plug
Prise de contact pour un connecteur à fiches électrique

(43) Veröffentlichungstag der Anmeldung: 29.04.2015
(73) Patentinhaber: Aptiv Technologies Limited, St. Michael (BB)
(72) Erfinder: Gutenschwager, Rainer, 45790 Marl (DE); Wirth, Karl, 50259 Pulheim (DE); Panahi, Martina, 44239 Dortmund (DE); Cvasa, Eduard, 44801 Bochum (DE)
(74) Vertreter: Manitz Finsterwald Patent- und Rechtsanwaltspartnerschaft mbB

(56) Entgegenhaltungen:
- EP-A1- 0 784 356
- WO-A1-2012/176936
- DE-U1-202008 004 957
- FR-A1- 2 639 770
- US-B1- 6 394 858

## Beschreibung

Die Erfindung betrifft ein elektrisches Verbindungsmittel nach dem Oberbegriff des Anspruch 1.

Ein derartiges, zweistückig ausgebildetes, Verbindungsmittel ist aus der EP 0 784 356 A1 bekannt. Während das, in den Buchsenabschnitt eingesetzte, männliche Teil zur Kontaktierung eines in den Buchsenabschnitt eingeführten Steckkontakts dient, ist das weibliche Teil typischerweise so ausgebildet, dass das Verbindungsmittel mit einer elektrischen Leitung verbunden werden kann. Der elektrische Pfad von der Leitung zu dem Steckkontakt führt also über das weibliche Teil und das männliche Teil. Bei dem bekannten Verbindungsmittel sind das männliche Teil und das weibliche Teil zur Herstellung einer verbesserten elektrischen und mechanischen Verbindung miteinander verschweißt. Die Schweißverbindung kann dabei, z.B. durch ein Laserschweißverfahren, an mehreren Stellen punktförmig ausgebildet sein. Das Verbindungsmittel kann dann mit einem elektrischen Leiter, z.B. einer elektrischen Leitung, verbunden werden. Bei der Konfektionierung von elektrischen Leitungen kommen häufig ultraschallbasierende Verbindungstechniken zum Einsatz. Verbindungsmittel, die mittels Schweißverbindungen verbessert wurden, reagieren allerdings empfindlich auf Vibrationen. Die Schweißpunkte können durch die Vibrationen, die beim Ultraschallschweißen entstehen und sich auch bis zu den Schweißpunkten am Verbindungsmittel fortsetzen, aufbrechen. Das Aufbrechen der Schweißpunkte ist nicht vorhersagbar und verändert die elektrischen und mechanischen Eigenschaften des Verbindungsmittels. Dieses macht es unmöglich Qualitätsstandards bei der Leitungskonfektionierung einzuhalten.

Die WO2012/176936 A1, DE 20 2008 004957 U1 und US 6 394 858 B1 offenbaren ebenfalls elektrische Verbindungsmittel.

Der Erfindung liegt die Aufgabe zugrunde, ein elektrisches Verbindungsmittel der eingangs genannten Art zu schaffen, welches unempfindlich gegen Vibrationen ist, einem erhöhten Stromfluss standhält und gleichzeitig mit einem geringeren wirtschaftlichen Aufwand herstellbar ist.

Die Aufgabe wird durch ein elektrisches Verbindungsmittel mit den Merkmalen des Anspruchs 1 gelöst.

Bevorzugte Ausführungsformen der Erfindung sind den Unteransprüchen, der Beschreibung und der Zeichnung zu entnehmen.

Offenbart ist auch ein Verfahren zum Herstellen eines Verbindungsmittels mit folgenden Schritten:
Bereitstellen eines weiblichen Teils, das an einem Ende einen Hohlraum sowie Vorsprünge aufweist, Einbringen eines männlichen Teils, welches Öffnungen aufweist, in das weibliche Teil, wobei die Teile so ausgerichtet werden, dass die Vorsprünge in die Öffnungen ragen. Verformen der Vorsprünge.

Bei dem Verfahren kann das Material der Vorsprünge so verformt werden, dass die Materialstärke, zumindest an den Stanzflächen, im Wesentlichen der Materialstärke des männliches Teils entspricht.

Die Vorsprünge können beim Ausrichten in die Öffnungen hineingebogen werden.

Das Material der Vorsprünge kann so verformt werden, dass die in die Öffnungen ragenden Vorsprünge in den Öffnungen formschlüssig mit dem männlichen Teil verbunden sind.

Eine Verbindungsleitung umfassend ein elektrisches Verbindungsmittel und einen elektrischen Leiter ist ebenfalls offenbart.

Nachfolgend wird die Erfindung anhand einer vorteilhaften Ausführungsform, rein beispielhaft, unter Bezugnahme auf die beigefügten Zeichnungen beschrieben. Es zeigen:
Fig. 1 eine perspektivische Darstellung eines Verbindungsmittels gemäß einer ersten Ausführungsform;
Fig. 2 einen Schnitt entlang der Längsachse des Verbindungsmittels;
Fig. 3 eine perspektivische Darstellung eines Teils des Buchsenabschnitts nahe der Einführöffnung gemäß einer ersten Ausführungsform (ohne männliches Teil);
Fig. 4 eine perspektivische Darstellung eines männlichen Teils gemäß einer ersten Ausführungsform;
Fig. 5 eine perspektivische Darstellung des Buchsenabschnitts; Im Folgenden werden bevorzugte Ausgestaltungen der Erfindung näher beschrieben. Ähnliche oder korrespondierende Einzelheiten des erfindungsgemäßen Gegenstandes sind mit denselben Bezugszeichen versehen.

Bei dem, in den Figuren 1 und 2 dargestellten, erfindungsgemäßen Verbindungsmittel 1 handelt es sich um ein zweistückig ausgebildetes, elektrisches Verbindungsmittel 1, welches ein weibliches Teil 10 und ein männliches Teil 12 umfasst. Das weibliche Teil 10 und das männliche Teil 12 sind jeweils als Stanzbiegeteil ausgebildet und weisen jeweils ein elektrisch leitendes Material auf.

Wie Figur 1 zeigt, umfasst das weibliche Teil 10 einen Buchsenabschnitt 14 zur Aufnahme eines nicht dargestellten Steckkontakts und einen Crimpabschnitt 16 mit ersten und zweiten Crimplaschen 18, 20, zur elektrischen und mechanischen Verbindung des Verbindungsmittels 1 mit einer nicht gezeigten elektrischen Leitung. In dem Buchsenabschnitt 14 ist das männliche Teil 12 eingesetzt. Das weibliche Teil 10 weist im Buchsenabschnitt 14 zwei Stege 38 auf, die sich aus zwei gegenüberliegenden Seitenwänden 26, 30, in Richtung der Einstecköffnung 62 erstrecken. Aus diesen Stegen 38 erstrecken sich, senkrecht zur Steckrichtung, Vorsprünge 36. Das männliche Teil 12 befindet sich zwischen den Stegen 38. Das männliche Teil 12 ist so in den Buchsenabschnitt 14 eingesetzt, dass es mit einer Anschlagfläche 48 an der Anschlagfläche 24 des Buchsenabschnitts anliegt. Die Vorsprünge 36 sind einwärts gebogen, sodass sie in die Öffnungen 44, der Basis 40, des männlichen Teils 12 ragen und dort verstemmt sind. Die Vorsprünge 36 sind, nach dem Verstemmen, in den Haltebereichen 60, wo sich die Stanzflächen 22,46 der Vorsprünge 36 und Öffnungen 44 gegenüberliegen, miteinander verbunden.

Figur 2 zeigt eine Schnittdarstellung des Verbindungsmittels 1 entlang der Schnittachse A. Das männliche Teil 12 liegt mit seiner Basis 40 zwischen den Stegen 38 des weiblichen Teils 10. Aus der Basis 40 erstrecken sich, entgegen der Einstecköffnung 62, zwei Kontaktfederarme 50, 52. Ausgehend von der Basis 40 laufen die Kontaktfederarme 50, 52 in Richtung ihrer freien Enden 54 aufeinander zu. In einem, zur elektrischen und mechanischen Kontaktierung eines in den Buchsenabschnitt 14 eingeführten Steckkontakts (nicht dargestellt) vorgesehenen, Kontaktbereich 56 weisen die Kontaktfederarme 50, 52 einen minimalen Abstand zueinander auf. Im Bereich des Kontaktbereichs 56 sind die Kontaktfederarme 50, 52 jeweils mit einem sich in Steckrichtung erstreckenden Längsspalt 58 versehen, welcher dazu führt, dass ein in den Buchsenabschnitt 14 eingeführter Steckkontakt (nicht dargestellt) insgesamt in vier verschiedenen Bereichen durch die Kontaktfederarme 50, 52 kontaktiert und dadurch die Zuverlässigkeit der Kontaktierung erhöht wird. Ausgehend von dem Kontaktbereich 56 laufen die Kontaktfederarme 50, 52 in Richtung ihrer freien Enden 54 wieder auseinander, um das Einführen eines Steckkontakts zu erleichtern. Die Kontaktfederarme 50, 52 werden bei eingestecktem Steckkontakt gegen die Innenseiten des weiblichen Teils 10 gedrückt, wodurch sich zusätzliche Kontaktpunkte zwischen dem männlichen Teil 12 und dem weiblichen Teil 10 ergeben.

Wie die Figuren 3 und 4 zeigen, weist der Buchsenabschnitt 14 eine im Wesentlichen quaderförmige Grundform mit einem, bei dem dargestellten Ausführungsbeispiel annähernd quadratischen Querschnitt auf. Der Buchsenabschnitt 14 umfasst vier Seitenwände 26, 28, 29, 30, die einen Aufnahmeraum 32 für den Stecckontakt und das männliche Teil 12 begrenzen. Die Basis 40 weist ebenfalls eine im Wesentlichen quaderförmige Grundform mit einem annähernd quadratischen Querschnitt auf, sodass sie an den Innenseiten der Stege 38 anliegt, wenn das männliche Teil in das weibliche Teil 10 eingesetzt ist. Die Basis 40 umfasst vier Seitenwände 42 mit Öffnungen 44 in den Wänden 42. Die Vorsprünge 36 und die Öffnungen 44 weisen in dieser Ausführungsform eine rechteckige Form auf. Die Stanzflächen 22, die die Vorsprünge 36 umranden, befinden sich bei eingesetztem männlichen Teil 12 und gebogenen Vorsprüngen 36 gegenüber den Stanzflächen der Öffnungen 44 der Basis 40. Nachdem das männliche Teil 12 in den Buchsenabschnitt 14 eingesetzt ist und die Vorsprünge 36 des Buchsenabschnitts 14 in die Öffnungen 44 der Basis 40 ragen, besteht noch keine formschlüssige Verbindung zwischen Buchsenabschnitt 14 und männlichem Teil 12. Zwischen den Teilen besteht noch ein kleiner Spalt. Durch ein mechanisches Verfahren wird nun Druck auf die Vorsprünge 36 ausgeübt, um das Material zu verformen. Der Druck wird in der Weise ausgeübt, dass sich die Wandstärke der Vorsprünge 36, an den Stellen der Druckbeaufschlagung, verringert und das Metall in Richtung der Stanzkanten fließt. Der Fließvorgang wird beendet, wenn die Stanzfläche 22 des Vorsprungs 36 gegen die Stanzfläche 46 der Öffnung 44 der Basis 40 stößt. Wenn das Material bei anliegendem Druck nicht mehr fließen kann, werden die Flächen aneinandergepresst. Dieser Zustand bleibt auch nach Entfernen des Drucks bestehen und hält die Teile zusammen. Dieses Verfahren ist unter dem Namen Verstemmen bekannt. Verstemmen (engl: press-fit stem) bezeichnet in der Mechanik das Herstellen einer kraft- und formschlüssigen Verbindung zwischen zwei einzelnen Werkstücken durch plastisches Verformen.

Figur 5 zeigt, dass der Buchsenabschnitt 14 aus vier Wandabschnitten 26, 28, 29, 30 zu einem kastenförmigen Buchsenbereich geformt worden ist. Die Seitenwände, des Kasten bildenden Blechabschnitte, wurden durch drei 90° -Biegungen zu einer geschlossenen Außenfläche geformt. Die nach dem Biegen, den Kasten schließende Außenkante, ist durch eine seitlich überstehende Lasche 78, die in ein Fenster 80 in eine Seitenwand 29 hineinragt, mit diesem durch Presssitz verbunden. Aus der oberen Seitenwand 26 ist ein Rastvorsprung 70, durch Ausschneiden eines Streifens aus der Seitenwand 26, gebildet, wobei ein Bereich mit der oberen Seitenwand 26 verbunden bleibt. Dadurch wird der Rastvorsprung 70 gegen die obere Seitenwand 26 bewegbar. An einer Seite des Rastvorsprungs 70 sind eine erste Nase 74 und eine zweite Nase 75 ausgebildet, die in jeweils eine erste Seitenwandöffnung 76 und eine zweite Seitenwandöffnung 77 ragen. Die Seitenwandöffnungen 76, 77 sind so bemessen, dass die Nasen 74, 75 einen geringen Abstand zu den Rändern der Seitenwandöffnungen 76, 77 haben. Dadurch können sich die Nasen 74, 75 innerhalb der Seitenwandöffnungen 76, 77 bewegen. Der Bewegungsbereich des Rastvorsprungs 70 wird so durch die Größen der Nasen 74, 75 und der Seitenwandöffnungen bestimmt. Der Rastvorsprung 70 ist an dem Ende, mit dem er nicht an der oberen Seitenwand befestigt ist, soweit es die Seitenwandöffnungen 76,77 zulassen, nach auswärts gebogen. Beim Einstecken des Verbindungselements 1 in ein Gehäuse (nicht gezeigt) kann sich der Rastvorsprung 70 einwärts bewegen und wenn das Verbindungselement an der Endposition im Gehäuse angelangt ist, wieder auswärts bewegen und das Verbindungselements 1 in der Gehäusekammer (nicht gezeigt) halten. Die Auszugkraft, die für das unabsichtliche Herausziehen benötigt wird, erhöht sich im Vergleich zu einer herkömmlichen Verrastvorrichtung, da die Nasen 74, 75 des Rastvorsprungs 70 in der Seitenwandöffnungen 76, 77 gehalten werden und verhindern, dass der Rastvorsprung 70 umgebogen wird.

Wie in Figur 2 und 3 zu sehen ist, weist das weibliche Teil eine Halteraste 33 in einem Steg 38 auf, die mit einer Montageöffnung 34 in der Basis 40 zusammenwirkt, um ein versehentliches Verrutschen des männlichen Teils im weiblichen Teil zu verhindern, solange die Vorsprünge 36, bei der Herstellung, nicht in die Öffnungen 44 gebogen sind. Bei eingestecktem männlichen Teil 12 ragt die Halteraste 33 in die Montageöffnung 34 und verhindert so das versehentliche Verrutschen des männlichen Teils 12.

Figur 4 zeigt, dass das männliche Teil 12 innerhalb der Basis 40 eine gewölbte Ausprägung 49 in einer Seitenwand aufweist, die als Einführhilfe für einen Steckkontakt (nicht dargestellt) dient. Wird der Steckkontakt nicht zentriert in die Einführöffnung 62 gesteckt, stößt er gegen die Ausprägung 49 und wird durch die gewölbte Form in eine günstigere Einsteckposition geführt.

Die Basis des männlichen Teils ist selbst nicht zur Kontaktierung eines in den Buchsenabschnitt eingeführten Steckkontakts vorgesehen. Sie kann deshalb unabhängig von der Gestaltung der Kontaktfederarme für eine stabile Verbindung mit dem Buchsenabschnitt ausgebildet werden. Beim Verstemmen werden die beiden Teile, bereichsweise an ihren Stanzflächen miteinander verbunden. Daraus folgt eine relativ große Kontaktfläche zwischen den Teilen. Das schafft nicht nur eine sichere mechanische Verbindung zwischen männlichem Teil und weiblichem Teil, sondern auch eine im Vergleich zu einer Schweißverbindung verbesserte elektrische und thermische Kopplung von männlichem Teil und weiblichem Teil. Somit können größere Ströme über die Verbindung fließen, ohne dass sich das Verbindungsmittel im Bereich der Verbindung wesentlich erwärmt. Folglich ist der maximale Strom, der über das erfindungsgemäße Verbindungsmittel fließen kann, wesentlich höher als bei einem Verbindungsmittel, bei dem Einsatzteil und Aufnahmeteil mit einander verschweißt sind.

Darüber hinaus lässt sich die offenbarte Verbindung einfacher als eine Schweißverbindung herstellen. Insbesondere muss nicht in eine Schweißvorrichtung, beispielsweise eine Laserschweißvorrichtung, investiert werden. Stattdessen kann die Stemmverbindung z.B. durch eine Stanzbiegevorrichtung erzeugt werden, die auch zur Herstellung des männlichen Teils bzw. des weiblichen Teils verwendet wird. Die reduzierten Investitionskosten tragen dazu bei, dass sich das erfindungsgemäße Verbindungsmittel insgesamt mit einem geringeren wirtschaftlichen Aufwand herstellen lässt.

Gemäß einer Ausführungsform können das weibliche Teil und das männliche Teil als Stanzbiegeteil ausgeführt werden, was zu einer kostengünstigen Herstellung beiträgt. Das männliche Teil und das weibliche Teil sind nur an Stanzflächen verbunden, wodurch keine weiteren Haltevorrichtungen oder Kontaktiervorrichtungen vorgesehen werden müssen. So kann ein Verbindungsmittel bereitgestellt werden, das frei von in den Aufnahmeraum ragenden Teilen ist, was den Gesamtquerschnitt des Verbindungsmittels reduziert.

Bevorzugt bestehen das weibliche Teil und das männliche Teil aus unterschiedlichen Metallen oder Legierungen, weil die Anforderungen an das männliche Teil darin besteht, ein komplementäres Kontaktteil, das in das Verbindungsmittel gesteckt wird, sicher und dauerhaft zu kontaktieren, wohingegen das weibliche Teil die Aufgabe hat das männliche Teil zu halten sowie die Kontaktierung mit einem Leiter (elektrische Leitung) bereitzustellen und das Verbindungsmittel in einem Gehäuse zu fixieren. Bevorzugte Materialien für das männliche Teil sind zum Beispiel Kupfer-Nickel-Silizium Legierungen weil sie besonders gute Federeigenschaften besitzen. Das weibliche Teil kann kostengünstig aus einem Blech aus Bronze hergestellt werden, wobei eine gute elektrische Leitfähigkeit zwischen männlichem Teil und Anschlussleitung gewährleistet ist.

Bevorzugt können das weibliche Teil und das männliche Teil unterschiedliche Wandstärken aufweisen. Das weibliche Teil kann eine etwas größere Wandstärke als das männliche Teil aufweisen. Das hat den Effekt, dass die Wandstärken an den Stanzkanten beider Teile, nach dem Verstemmen, in etwa die Gleichen sind. Das ist vorteilhaft, weil dann die ganze Kontaktfläche zwischen den Teilen, zum Halten und elektrischem Kontaktieren genutzt werden kann. Außerdem entstehen keine Ecken, in denen sich Schmutz sammeln kann, der zur Korrosion führt. Eine erfolgversprechende Kombination besteht aus einem männlichem Teil mit einer Materialstärke von 0,15 mm und einer Materialstärke von 0,20 mm für das weibliche Teil. Es wäre natürlich auch denkbar gleiche Wandstärken zu verwenden und den Verstemmprozess so zu gestalten, dass an den Stanzflächen die Wandstärke erhalten bleibt, dass aber an anderen Stellen das Material dünner wird. Möglicherweise ist dieser Prozess in der Produktion jedoch schwerer zu kontrollieren.

Nach einer weiteren Ausführungsform erfolgt die elektrische Kontaktierung des Buchsenabschnitts und des männlichen Teils hauptsächlich über die Stanzflächen beider Teile, weil so eine großflächige Kontaktfläche erreicht wird, die einen niedrigen elektrischen Widerstand aufweist und weitgehend korrosionsresistent ist, da Feuchtigkeit nicht in die Trennfläche gelangt. Es bilden sich weitere Stromnebenpfade, wenn Bereiche des männlichen Teils gegen das weibliche Teil gedrückt werden, nachdem ein Steckkontakt in das Verbindungsmittel eingesteckt wurde. Die zusätzlichen Verbindungsstellen zwischen männlichem Teil und weiblichem Teil reduzieren den Gesamtwiderstand des Verbindungsmittels weiter.

Bevorzugt bildet die männliche Basis die Einführöffnung des Buchsenabschnitts, so kann der Bereich, der für den komplementären Steckkontakt die Einführöffnung darstellt, an den Steckkontakt angepasst werden um ihn, beim Stecken, optimal in das männliche Teil zu führen.

Nach einer weiteren Ausführungsform sind das weibliche Teil und die Vorsprünge einteilig aus einem Blech gebildet. Das weibliche Teil wird aus einem Blech gestanzt und in Form gefaltet. Dadurch ist eine kostengünstige Produktion möglich. Das männliche Teil kann ebenfalls aus einem Blech gestanzt werden und in Form gebracht werden. Die Öffnungen des männlichen Teils werden beim Stanzen in das männliche Teil eingebracht.

Bevorzugt ragen die Vorsprünge aus einer oder mehreren Seitenwänden des Buchsenabschnitts, damit sie in die Öffnungen des männlichen Teils eingepasst werden können. Die Anordnung der Vorsprünge kann auf vielfältigste Weise realisiert werden. Voraussetzung ist allerdings, dass ein Vorsprung so angeordnet sein muss, dass er in eine Öffnung, in der Wand des männlichen Teils ragt und durch Verstemmen in der Öffnung fixiert und elektrisch kontaktiert werden kann.

Nach einer weiteren Ausführungsform können die Vorsprünge aus einer Seitenwand des Buchsenabschnitts in Steckrichtung oder senkrecht zur Steckrichtung ragen. Wie schon erwähnt können die Vorsprünge unter verschiedenen Winkeln aus dem weiblichen Teil ragen. Der Buchsenabschnitt kann zu Stegen verlängerte Seitenwände aufweisen, die zur mechanischen Unterstützung des männlichen Teils geeignet sind. Diese Stege erstrecken sich aus den Seitenwänden. Aus den Stegen erstrecken sich wiederum die Vorsprünge. In dieser Ausführungsform ragen die Vorsprünge, nach Einsetzen des männlichen Teils, nicht in die Öffnungen, sondern werden, vor dem Verstemmen, in die Öffnungen hineingebogen. Dieser Aufbau erhöht die mechanische Stabilität des Verbindungsmittels.

Bevorzugt weist der Buchsenabschnitt einen rechteckigen oder quadratischen Querschnitt auf, damit er verdrehsicher in einem Gehäuse gehalten werden kann. Es ist allerdings denkbar einen Buchsenabschnitt mit kreisförmigen oder ovalen Querschnitt vorzusehen und das männliche Teil entsprechen auszubilden.

### Bezugszeichenliste

- 1: Verbindungsmittel
- 10: Weibliches Teil
- 12: Männliches Teil
- 14: Buchsenabschnitt
- 16: Crimpabschnitt
- 18: Erste Crimplasche
- 20: Zweite Crimplasche
- 22: Stanzfläche
- 24: Anschlagfläche
- 26: Obere Seitenwand
- 28: Seitenwand,
- 29: Seitenwand
- 30: Untere Seitenwand
- 32: Aufnahmeraum
- 34: Montageöffnung
- 36: Vorsprung
- 38: Steg
- 40: Basis
- 42: Seitenwand
- 44: Öffnungen
- 46: Stanzfläche
- 49: Ausprägung
- 48: Anschlagfläche
- 50: Kontaktfederarm
- 52: Kontaktfederarm
- 54: Freie Enden
- 56: Kontaktbereich
- 58: Längsspalt
- 60: Haltebereich
- 62: Einführöffnung
- 70: Rastvorsprung
- 74: Erste Nase
- 75: Zweite Nase
- 76: Erste Seitenwandöffnung
- 77: Zweite Seitenwandöffnung
- 78: Lasche
- 80: Fenster

## Patentansprüche

1. Elektrisches Verbindungsmittel (1) mit einem weiblichen Teil (10) aufweisend einen Buchsenabschnitt (14), in dem ein männliches Teil (12) aufgenommen ist, das im Bereich einer Basis (40) Öffnungen (44) aufweist, wobei der Buchsenabschnitt (14) Vorsprünge (36) aufweist, die in die Öffnungen (44) ragen und die in den Öffnungen (44) formschlüssig mit dem männlichen Teil (12) verbunden sind,
**dadurch gekennzeichnet, dass**
aus einem Teil einer Wand (26) des Buchsenabschnittes (14) ein elastischer Rastvorsprung (70) gebildet ist, der nach auswärts ragt, wobei an einer Seite des Rastvorsprungs (70) eine Nase (74, 75) ausgebildet ist, die in eine Wandöffnung (76, 77) des Buchsenabschnitts (14) ragt, wobei die Wandöffnung (76, 77) größer als die Nase (74, 75) ist, so dass der Rastvorsprung (70) bewegbar ist.

2. Elektrisches Verbindungsmittel (1) nach Anspruch 1 wobei das männliche Teil (12) mindestens einen, an einem Ende federnden Kontaktfederarm (50, 52) umfasst, der angepasst ist, um an der inneren Oberfläche des weiblichen Teils (10) anzuliegen.

3. Elektrisches Verbindungsmittel (1) nach Anspruch 1 wobei das männliche Teil (12) hülsenförmig ausgebildet ist.

4. Elektrisches Verbindungsmittel (1) nach einem der vorhergehenden Ansprüche, wobei das weibliche Teil (10) in seinem Inneren eine Halteraste (33) aufweist, die mit einer Montageöffnung (34) im männlichen Teil (12) zusammenwirkt.

5. Elektrisches Verbindungsmittel (1) nach einem der vorhergehenden Ansprüche, wobei das männliche Teil (12) an seiner Innenseite mindestens eine Ausprägung (49) aufweist.

6. Elektrisches Verbindungsmittel (1) nach einem der vorhergehenden Ansprüche, wobei das weibliche Teil (10) und das männliche Teil (12) aus unterschiedlichen Metallen oder Legierungen bestehen.

7. Elektrisches Verbindungsmittel (1) nach einem der vorhergehenden Ansprüche, wobei das weibliche Teil (10) und das männliche Teil (12) unterschiedliche Wandstärken aufweisen.

8. Verbindungsleitung umfassend ein elektrisches Verbindungsmittel (1) nach Anspruch 1 und einen elektrischen Leiter.

## Claims

1. An electrical connection means (1) comprising a female part (10) having a socket section (14) in which a male part (12) is received, said male part (12) having openings (44) in the region of a base (40), wherein the socket section (14) has projections (36) which project into the openings (44) and which, in the openings (44), are connected in a form-fitted manner to the male part (12),
**characterized in that**
an elastic latch projection (70) is formed from a part of a wall (26) of the socket section (14) and projects outwardly, with a nose (74, 75) being formed at a side of the latch projection (70) and projecting into a wall opening (76, 77) of the socket section (14), with the wall opening (76, 77) being larger than the nose (74, 75) so that the latch projection (70) is movable.

2. An electrical connection means (1) in accordance with claim 1, wherein the male part (12) comprises at least one contact spring arm (50, 52) which is resilient at one end and which is adapted to contact the inner surface of the female part (10).

3. An electrical connection means (1) in accordance with claim 1, wherein the male part (12) is sleeve-shaped.

4. An electrical connection means (1) in accordance with any one of the preceding claims, wherein the female part (10) has a holding latch (33) in its interior, said holding latch (33) cooperating with an assembly opening (34) in the male part (12).

5. An electrical connection means (1) in accordance with any one of the preceding claims, wherein the male part (12) has at least one stamped portion (49) at its inner side.

6. An electrical connection means (1) in accordance with any one of the preceding claims, wherein the female part (10) and the male part (12) comprise different metals or alloys.

7. An electrical connection means (1) in accordance with any one of the preceding claims, wherein the female part (10) and the male part (12) have different wall thicknesses.

8. A connection line comprising an electrical connection means (1) in accordance with claim 1 and an electrical conductor.

## Revendications

1. Moyen de connexion électrique (1) comprenant une partie femelle (10) présentant une section douille (14), dans laquelle est reçue une partie mâle (12) qui présente des ouvertures (44) dans la zone d'une base (40), la section douille (14) présentant des saillies (36) qui font saillie dans les ouvertures (44) et qui sont reliées par complémentarité de forme à la partie mâle (12) dans les ouvertures (44),
**caractérisé en ce**
**qu'**une saillie d'encliquetage élastique (70) est formée à partir d'une partie d'une paroi (26) de la section douille (14), laquelle saillie d'encliquetage (70) fait saillie vers l'extérieur, un ergot (74, 75) étant formé sur un côté de la saillie d'encliquetage (70), lequel fait saillie dans une ouverture de paroi (76, 77) de la section douille (14), l'ouverture de paroi (76, 77) étant plus grande que l'ergot (74, 75), de sorte que la saillie d'encliquetage (70) peut être déplacée.

2. Moyen de connexion électrique (1) selon la revendication 1, dans lequel la partie mâle (12) comprend au moins un bras de ressort de contact élastique (50, 52) à une extrémité, lequel est adapté à venir s'appuyer sur la surface intérieure de la partie femelle (10).

3. Moyen de connexion électrique (1) selon la revendication 1, dans lequel la partie mâle (12) est réalisée en forme de manchon.

4. Moyen de connexion électrique (1) selon l'une des revendications précédentes, dans lequel la partie femelle (10) présente à l'intérieur un cran de retenue (33) qui coopère avec une ouverture de montage (34) dans la partie mâle (12).

5. Moyen de connexion électrique (1) selon l'une des revendications précédentes, dans lequel la partie mâle (12) présente au moins un bossage (49) sur sa face intérieure.

6. Moyen de connexion électrique (1) selon l'une des revendications précédentes, dans lequel la partie femelle (10) et la partie mâle (12) sont constituées de métaux ou d'alliages différents.

7. Moyen de connexion électrique (1) selon l'une des revendications précédentes, dans lequel la partie femelle (10) et la partie mâle (12) présentent des épaisseurs de paroi différentes.

8. Câble de connexion comprenant un moyen de connexion électrique (1) selon la revendication 1 et un conducteur électrique.
